# EUROPÄISCHE PATENTSCHRIFT

(11) **EP 1 445 565 B1**
(45) Veröffentlichungstag und Bekanntmachung des Hinweises auf die Patenterteilung: **12.03.2008**
(21) Anmeldenummer: 04001057.1
(22) Anmeldetag: 20.01.2004
(51) Int. Cl.: F27B 7/24, F16J 15/54

(54) **Drehrohrofen mit Längsabdichtung des Beheizungstunnels sowie Verfahren zum Herstellen einer solchen Längsabdichtung**
Rotary-drum furnace with axial sealing of heating tunnel and method for manufacturing such a sealing
Four rotatif comportant une étanchéité axiale d'un tunnel chauffant et méthode de fabrication d'une telle étanchéité

(30) Priorität: 08.02.2003 DE 10305147
(43) Veröffentlichungstag der Anmeldung: 11.08.2004
(73) Patentinhaber: VTA Verfahrenstechnik und Automatisierung GmbH, 45899 Gelsenkirchen (DE)
(72) Erfinder: Vangilbergen, Gaston F. V., 45897 Gelsenkirchen (DE); Werner, Harry F., 45259 Essen (DE)
(74) Vertreter: Berg, Dirk

(56) Entgegenhaltungen:
- DE-A- 1 451 511
- DE-A- 3 236 561
- US-A- 4 728 289
- PATENT ABSTRACTS OF JAPAN vol. 1999, no. 02, 26. Februar 1999 (1999-02-26) & JP 10 300358 A (MITSUBISHI CHEM CORP), 13. November 1998 (1998-11-13)

## Beschreibung

Die vorliegende Erfindung bezieht sich auf einen Drehrohrofen mit einer Längs-Abdichtung innerhalb eines ein von außen beheizbares Drehrohr schalenförmig umgebenden Beheizungstunnels sowie auf ein Verfahren zur Herstellung einer solchen Längs-Abdichtung gemäß des Oberbegriffes von Anspruch 7.
In Drehrohröfen werden üblicherweise hohe Temperaturen angewendet. Das Drehrohr kann hierzu mit einem Heizmedium (wie z. B. heißes Gas oder heiße Luft) indirekt auf die gewünschte Temperatur aufgeheizt werden, um im Drehrohrinneren die genügend hohen Temperaturen (mehrere 100°C, teilweise > 1000° C) für die darin ablaufenden chemischen oder anderen gewünschten Prozesse zu erreichen. Das Drehrohr ist hierzu üblicherweise von einem Beheizungstunnel umgeben, wie in Fig. 1 - schematisch - dargestellt, welche einen schematischen Querschnitt durch einen Drehrohrofen nach dem Stand der Technik zeigt. Der das in Pfeilrichtung C (oder entgegengesetzt) sich drehende Drehrohr 10 gehäuseartig umgebende Beheizungstunnel 12 weist auf seiner gesamten Länge mehrere Brenner 14, welche das Drehrohr indirekt beheizen, sowie Gasauslässe 16 auf. Durch die Gaseinlässe 14A wird ein Heizmedium wie z. B. heißes Gas eingeleitet, welches das Drehrohr (auch Drehtrommel genannt) umfangsmäßig umströmt und somit aufheizt. Das Gas kann das Drehrohr sowohl unterseitig (wie durch Pfeil A dargestellt) als auch oberseitig (wie durch Pfeil B dargestellt) umströmen. Dabei ist der Wirkungsgrad bei einer oberseitigen Umströmung viel größer, weil die Verweilzeit des Gases an der Drehrohroberfläche länger ist und somit mehr Zeit für einen Wärmeaustausch bleibt. Zudem kann ein größerer Oberflächenanteil des Drehrohrs umströmt werden. Da es einem Teil des Gases jedoch möglich ist, das Drehrohr unterseitig zu umströmen, resultiert dies in einem Effizienzverlust, da bei dieser Umströmung der Wärmeaustausch deutlich geringer ist. Dies auch dann, wenn man an der Drehrohrunterseite eine Engstelle in Gestalt eines Spaltes D vorsieht. In diesem Fall würde die Umströmung entlang Pfeil A' verlaufen.
Das Drehrohr ist in Fig. 1 schematisch kreisrund dargestellt. Dies entspricht jedoch nicht der Realität. Da so ein Drehrohr sich über mehrere Meter, teilweise bis zu 100 m lang streckt, ist es technisch nahezu unmöglich, ein völlig kreisrundes Profil über diese gesamte Strecke zu gewährleisten. Außerdem wird das Drehrohr über eine gewisse Unwucht verfügen.

Es stellt sich somit die Aufgabe, einen Drehrohrofen zu schaffen, der bei Berücksichtigung der dargestellten Eigenschaften des Drehrohrs einen effizienteren Wärmeaustausch bei der Aussenbeheizung gewährleistet.

Zur Lösung dieser Aufgabe wird ein Drehrohrofen mit den Merkmalen des Anspruches 1 vorgeschlagen. Demnach basiert die Erfindung auf dem Grundgedanken, für einen Drehrohrofen, bei dem ein Drehrohr schalenförmig von einem Beheizungstunnel umgeben ist, eine, sich vorzugsweise unterhalb des Drehrohrs erstreckende, Längs-Abdichtung zu schaffen, die über einen starren Teil und einen flexiblen Teil verfügt. Dadurch wird die beidseitige Umströmung mit Heizmedium, d.h. ein thermischer Kurzschluß fast vollständig - wenn nicht sogar gänzlich - verhindert. Der flexible Teil der Längs-Abdichtung, welcher vorzugsweise am Drehrohr ständig anliegt, ist in der Lage, sich der Unwucht und/oder Profiländerung des Drehrohrs anzupassen und somit eine im Wesentlichen undurchlässige Längs-Abdichtung des Drehrohrs zur Beheizungstunnelwand zu gewährleisten. Besonders günstig wirkt sich diese Längs-Abdichtung auf den Wärmedurchgang durch die Drehrohrewandung aus, da diese ständig eine bürstenähnliche Reinigung erfährt. Eine solche Längs-Abdichtung kann durch das in Anspruch 7 beschriebene Verfahren hergestellt werden.

Durch einen erfindungsgemäß gestalteten Drehrohrofen lässt sich u.a. die benötigte Temperaturdifferenz zwischen der Temperatur des Heizmediums und der gewünschten Innentemperatur des Drehrohrs absenken, da nun der Wärmeaustausch mit höherer Effizienz abläuft. Somit wird Energie eingespart. Zum anderen wird das Drehrohr weniger thermisch belastet. Auch in der Wahl des Ofenwandmaterials ergeben sich hieraus neue Möglichkeiten.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konstellation keinen besonderen Ausnahmebedingungen, so dass die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen sowie (außer der Figur 1) aus der nachfolgenden Beschreibung der zugehörigen Zeichnungen, in denen - beispielhaft-Ausführungsbeispiele des erfindungsgemäßen Drehrohrofens dargestellt sind.

In den Zeichnungen zeigen:
- Fig. 1: einen indirekt beheizten Drehrohrofen nach dem Stand der Technik in schematischer Querschnittsansicht;
- Fig. 2: einen erfindungsgemäßen Drehrohrofen im Vertikalschnitt entlang der Linie II - II gemäß Fig. 4 - schematisch;
- Fig. 3: denselben Drehrohrofen im Vertikalschnitt entlang der Linie, III - III gemäß Fig. 2 (ausschnittsweise), sowie
- Fig. 4: denselben Drehrohrofen im Horizontalschnitt entlang der Linie IV - IV gemäß Fig. 2 (ausschnittsweise).

Wie aus Fig. 2 ersichtlich, beinhaltet ein erfindungsgemäßer Drehrohrofen ein Drehrohr 30, welches sich innerhalb eines, das Drehrohr etwa schalenförmig umgebenden stationären Beheizungstunnels 32 drehbar ist, wobei der Heiztunnel das Drehrohr in der Regel auf einem wesentlichen Teil seiner Länge umgibt. Die Beheizungstunnelwand 32A verfügt über mindestens einen Einlass 34 für ein Heizmedium (wie z.B heiße Luft oder heißes Gas), sowie mindestens einen Auslass 36. Einlass und Auslass sind, wie in Fig. 4 gezeigt und insoweit bevorzugt, als längliche, an den Seitenwänden angeordnete Aussparungen oder Durchbrechungen des Beheizungstunnels ausgeformt; diese sind auch in Gestalt von in einer Tunnelwand vorgesehenen Stutzen bzw. Einlaßrohren vorsehbar.

Üblicherweise wird das Drehrohr auf seiner gesamten Länge umfangsmäßig vom Heizmedium umströmt. Die wesentliche Strömrichtung des Heizmediums ist dabei in Richtung der Strömungspfeile B, d.h. senkrecht zur Drehrohrachse. Die Heizung kann sowohl in, wie auch gegenläufig der Drehrichtung des Drehrohrs erfolgen.

Üblicherweise ist der zwischen Tunnelwand 32A und Drehrohr 30 gebildete Beheizungstunnel 32 stirnseitig abgedichtet, u.a. um ein Entweichen des Heizmediums außer durch den Auslass 36 zu verhindern (Fig.3). Das Drehrohr kann von dem Beheizungstunnel völlig umgeben sein oder auch seitlich über denselben hinausragen.

Im Wesentlichen unterhalb des Drehrohrs befindet sich die Längs-Abdichtung 20. Diese ist, wie nach der Ausführungsform nach Fig. 2 - 4 ersichtlich und insoweit bevorzugt, als eine Trennwand zwischen der Eintrittsseite 38 und Austrittsseite 40 des Beheizungstunnels 32 ausgeformt. Die Längs-Abdichtung 20 besteht aus einem starren Teil 22 und einem darauf befindlichen flexiblen Teil 24. Im einfachsten Fall besteht die Längs-Abdichtung 20 aus einer flachen, langen Mauer mit einem oder mehreren darauf angebrachten flexiblen Dichtungselementen. Die Mauer erstreckt sich dabei bevorzugterweise entlang der vollen Länge des Beheizungstunnels 32 und schließt an die Stirnwände 32B desselben an, wie aus Fig. 3 und 4 ersichtlich. Somit wird ein stirnseitiges Umströmen der Längs-Abdichtung durch das Heizmedium verhindert.

Wie in Figur 2 angedeutet, kann die Längs-Abdichtung 20 in dieser Ausführungsform eine Breite von etwa 10 - 20 % des Durchmessers des Drehrohrs besitzen. Die Breite der Längs-Abdichtung kann jedoch je nach Anforderung auch kleiner oder größer gewählt werden.

Der starre Teil 22 besteht vorzugsweise aus Mauerwerk. Es kommt jedoch auch jedes andere starre bzw. feuerfeste Material in Frage, welches den in dem Beheizungstunnel auftretenden Temperaturen standhält. Der starre Teil 22 kann sich, wie in Figur 2 angedeutet, so nahe bis an das Drehrohr 30 erstrecken, dass er von diesem gerade nicht mehr erfasst wird, wenn sich das Drehrohr dreht. Bei der Errichtung des starren Teils ist darauf zu achten, dass das Drehrohr bei Betrieb des Ofens aufgrund der zuvor geschilderten Ungenauigkeit im Drehrohrprofil sowie aufgrund von Unwuchten nicht genau rundlaufen wird.

Am drehrohrseitigen Ende des starren Teils 22 befindet sich der flexible Teil 24. Dieser besteht bevorzugt aus einem Material, welches so flexibel ist, dass es sich beim Drehen des Drehrohrs den Ungenauigkeiten des Drehrohrprofil anpasst. Zudem sollte es den innerhalb des Beheizungstunnels auftretenden Temperaturen standhalten. Vorzugsweise besteht der flexible Teil zu einem überwiegenden Teil aus Keramikfaser.

Fig. 3 und 4 zeigen verschiedene Ansichten einer bevorzugten Längs-Abdichtung. Wie diesen Figuren zu entnehmen ist, besteht der flexible Teil bevorzugt aus aneinandergefügten Streifen und/oder Streifenpaketen eines flexiblen Materials. Diese sind bevorzugt rechtwinklig zur Drehrohrachse angeordnet, was eine gewisse Mindestdicke der Längsabdichtung 20 erfordert. Diese Anordnung gewährleistet zum einen eine verbesserte Abdichtung und zum anderen eine höhere Lebensdauer der Dichtung. Zur Erhöhung der Dichtigkeit können die einzelnen Streifen und/oder Streifenpakete auch noch miteinander verklebt oder sonstwie aneinander befestigt sein. Der flexible Teil 24 wird bevorzugt durch Einpressen einzelner Streifen und/oder Streifenpakete zwischen dem starren Teil 22 und dem Drehrohr 30 hergestellt. Je nach Bedarf ist er mit dem starren Teil 22, wie durch Verkleben, verbunden. Wie besonders bevorzugt, werden die einzelnen Streifen und/oder Streifenpakete senkrecht und in ihrer Stapelrichtung komprimiert. Dies gewährleistet, dass auch nach längerem Betrieb und dementsprechendem Abrieb die Dichtung in zufriedenstellender Weise funktioniert. Außerdem wird so verhindert, dass durch die Drehbewegung des Drehrohrs einzelne Teile der Längs-Abdichtung von ihrer bestimmten Position entfernt werden.

Wie in Fig. 4 dargestellt und insoweit bevorzugt, können - wie aus dem Stand der Technik bekannt - mehreren Brennern 34 nur ein Gasauslaß 36 gegenüberstehen. In diesem Fall wird die Strömungsrichtung des Heizmedium, welches aus den gasauslaßfernen Brennern 34C entweicht, nicht nur längs des Umfanges des Drehrohrs sondern auch diagonal in Richtung des Gasauslassen 36 erfolgen. Eine erfindungsgemäße Längsabdichtung wirkt sich hier besonders günstig aus, weil so gewährleistet werden kann, daß ein wesentlicher Teil des Heizmediums zumindest bis zum Erreichen der Oberseite des Drehrohrs das Drehrohr umströmt, anstatt sofort aufgrund der Diagonalströmung in Richtung des Gasauslasses 36 angesogen zu werden.

In einer bevorzugten Ausführungsform bestehen die Streifenpakete aus 25 mm dicken, mindestens 75 mm hohen und etwa 34,5 cm breiten Keramikfasermatten (KT 1430° C, RG ca. 200 kg pro qm), die auf 20 mm komprimiert werden. Falls gewünscht, können auch mehrere Streifen als Streifenpakete übereinander zwischen starrem Teil 22 und Drehrohr 30 eingepresst werden. Durch Einpressen ist es möglich, die Flexibilität des flexiblen Teils 24 zu beeinflussen. Es ist auch möglich, zuerst eine etwas unflexiblere Lage auf den starren Teil 22 aufzubringen und darauf wiederum ein höher flexibleres Material. Genauso kann natürlich auch der starre Teil 22 aus mehreren auf und/oder nebeneinander angeordneten Lagen oder Schichten unterschiedlichen Materials bestehen.

Es kann jedoch auch gewünscht sein, dass mehrere, nebeneinander liegende Streifen aus flexiblem Material parallel zur Längsabdichtungswand verlaufen. Dies ist insbesondere dann von Vorteil, wenn der flexible Teil an der Einlassseite des Beheizungstunnels über andere Materialeigenschaften verfügen soll, als an der Auslassseite - etwa aufgrund der unterschiedlichen Temperaturen. In diesem Fall müsste der Einpressvorgang entsprechend modifziert werden. Auch kämen hier wieder mehrere Lagen flexiblen Materials in Frage.

Dadurch, dass der flexible Teil 24 durch Einpressen von Streifen und/oder Streifenpaketen zwischen starrem Teil 22 und Drehrohr 30 erfolgt, ist der flexible Teil bereits bei seiner Herstellung an die Drehrohr-Außenfläche anpassbar. Somit kann auf Ungenauigkeiten und/oder Schwankungen im Drehrohrprofil Rücksicht genommen werden, z. B. wenn ein Drehrohr (etwa durch eine Schweißnaht oder ähnliches) an einer Stelle einen etwas größeren Außendurchmesser hat.

### Bezugszeichenliste

- 10: Drehrohr
- 12: Beheizungstunnel
- 14: Brenner
- 14A: Einlass
- 16: Auslass
- 20: Längs-Abdichtung
- 22: starrer Teil
- 24: flexibler Teil
- 30: Drehrohr
- 32: Beheizungstunnel
- 32A: Beheizungstunnelwand
- 32B: Beheizungstunnelstirnwand
- 34: Brenner
- 34A: Einlass
- 34B: Brenner
- 34C: Brenner.
- 36: Auslass
- 38: Eintrittsseite des Heizmediums
- 40: Austrittsseite des Heizmediums

- A: Strömungspfeil
- A': Strömungspfeil
- B: Strömungspfeil
- C: Drehrichtung
- D: Spalt

## Patentansprüche

1. Drehrohrofen mit einer Längs-Abdichtung (20) innerhalb eines ein außen beheizbares Drehrohr (30) schalenförmig umgebenden Beheizungstunnels (32) in Gestalt einer zwischen der Tunnelwand (32A) und der Drehrohraußenfläche sich, vorzugsweise unterhalb, des Drehrohrs erstreckenden Trennwand zwischen einer Eintritts- (38) und einer Austrittsseite (40) für das Heizmedium im Beheizungstunnel, bei dem die Trennwand aus einem starren, drehrohrfernen Teil (22) und einem flexiblen, drehrohrnahen Teil (24) besteht.

2. Drehrohrofen nach Anspruch 1, **dadurch gekennzeichnet, daß** der starre Teil (22) aus Mauerwerk und die Mauerkrone aus dem flexiblen Teil (24) besteht.

3. Drehrohrofen nach Anspruch 1 oder 2, **dadurch gekennzeichnet, daß** der flexible Teil (24) aus Keramikfaser besteht.

4. Drehrohrofen nach einem der Ansprüche 1 bis 3, **dadurch gekennzeichnet, daß** der flexible Teil (24) aus, ggf. unter Verkleben, aneinandergefügten Streifen eines elastischen, insbesondere kompressiblen, Materials besteht.

5. Drehrohrofen nach Anspruch 4, **dadurch gekennzeichnet, daß** die Streifen mindestens einen Stapel bilden.

6. Drehrohrofen nach Anspruch 4 oder 5, **dadurch gekennzeichnet, daß** die Streifen des elastischen Materials sich im wesentlichen senkrecht zur Drehrohrachse erstrecken.

7. Verfahren zum Herstellen einer Längs-Abdichtung für einen Drehrohrofen, insbesondere mit den Merkmalen eines der Ansprüche 1 bis 6, **dadurch gekennzeichnet, daß** der flexible Teil der Abdichtung aus aneinandergefügten Streifen eines elastischen Materials besteht, die durch Einpressen einzelner Streifen oder Streifenpakete zwischen einer starren Trennwand und der Drehtrommel eingebracht werden.

8. Verfahren nach Anspruch 7, **dadurch gekennzeichnet, daß** die Streifen oder Streifenpakete sich im wesentlichen senkrecht zur Drehrohrachse erstrecken und in einer zur Drehrohrachse parallelen Stapelrichtung komprimiert werden.

## Claims

1. A rotary furnace with a longitudinal seal (20) within a heating tunnel (32) which surrounds in the manner of a shell an externally heated rotary drum (30), which seal is in the form of a partition between an entry side (38) and an exit side (40) for the heating medium in the heating tunnel, which partition extends, preferably beneath the rotary drum, between the tunnel wall (32A) and the outer surface of the rotary drum, in which the partition consists of a rigid part (22) remote from the rotary drum and a flexible part (24) close to the rotary drum.

2. A rotary furnace according to Claim 1, **characterised in that** the rigid part (22) consists of brickwork and the wall crown consists of the flexible part (24).

3. A rotary furnace according to Claim 1 or 2, **characterised in that** the flexible part (24) is made of ceramic fibre.

4. A rotary furnace according to one of Claims 1 to 3, **characterised in that** the flexible part (24) is made of strips of an elastic, in particular compressible, material which are assembled with one another, possibly by bonding.

5. A rotary furnace according to Claim 4, **characterised in that** the strips form at least one stack.

6. A rotary furnace according to Claim 4 or 5, **characterised in that** the strips of the elastic material extend substantially vertically to the axis of the rotary kiln.

7. A method for producing a longitudinal seal for a rotary furnace, in particular having the features of one of Claims 1 to 6, **characterised in that** the flexible part of the seal consists of assembled strips of an elastic material which are introduced by pressing individual strips or packets of strips in between a rigid partition and the rotary drum.

8. A method according to Claim 7, **characterised in that** the strips or packets of strips extend substantially vertically to the axis of the rotary furnace and are compressed in a stacking direction parallel to the axis of the rotary furnace.

## Revendications

1. Four tubulaire rotatif à étanchéité axiale (20) à l'intérieur d'un tunnel chauffant (32) entourant, suivant une forme de coquille, un tube rotatif (30) chauffé par l'extérieur, en forme de cloison s'étendant entre la paroi (32A) du tunnel et la surface extérieure du tube rotatif, de préférence en dessous du tube rotatif, entre un côté d'entrée (38) et un côté de sortie (40) pour le fluide chauffant dans le tunnel chauffant, selon lequel la cloison est formée d'une partie rigide (22) éloignée du tube rotatif et une partie souple (24) proche du tube rotatif.

2. Four tubulaire rotatif selon la revendication 1,
**caractérisé en ce que**
la partie rigide (22) est formée d'une maçonnerie et le sommet de la maçonnerie est une partie souple (24).

3. Four tubulaire rotatif selon la revendication 1 ou 2,
**caractérisé en ce que**
la partie souple (24) est formée de fibres de céramique.

4. Four tubulaire rotatif selon l'une des revendications 1 à 3,
**caractérisé en ce que**
la partie souple (24) est formée de bandes assemblées le cas échéant par collage d'une matière élastique, notamment compressible.

5. Four tubulaire rotatif selon la revendication 4,
**caractérisé en ce que**
les bandes forment au moins une pile.

6. Four tubulaire rotatif selon les revendications 4 ou 5,
**caractérisé en ce que**
les bandes de matière élastique s'étendent principalement perpendiculaires à l'axe du tube rotatif.

7. Procédé de fabrication d'une étanchéité axiale d'un four tubulaire rotatif ayant notamment les caractéristiques de l'une des revendications 1 à 6,
**caractérisé en ce que**
la partie souple de l'étanchéité est composée de bandes assemblées d'une matière élastique mise en place par compression des différentes bandes ou des paquets de bandes entre la cloison rigide et le tambour rotatif.

8. Procédé selon la revendication 7,
**caractérisé en ce que**
les bandes ou paquets de bandes s'étendent principalement dans la direction perpendiculaire à l'axe du tube rotatif et elles sont comprimés dans une direction d'empilage parallèle à l'axe du tube rotatif.
